# EUROPÄISCHE PATENTSCHRIFT

(11) **EP 3 353 423 B1**
(45) Veröffentlichungstag und Bekanntmachung des Hinweises auf die Patenterteilung: **04.08.2021**
(21) Anmeldenummer: 15766870.8
(22) Anmeldetag: 23.09.2015
(51) Int. Cl.: F04C 25/02, F04C 29/12, F04C 18/344

(54) **KFZ-VAKUUMPUMPE**
MOTOR VEHICLE VACUUM PUMP
POMPE A VIDE DE VÉHICULE AUTOMOBILE

(43) Veröffentlichungstag der Anmeldung: 01.08.2018
(73) Patentinhaber: Pierburg Pump Technology GmbH, 41460 Neuss (DE)
(72) Erfinder: HAMMER, Stefan, 40219 Düsseldorf (DE); PILENZ, Wolfgang, 47506 Neukirchen-Vluyn (DE); DES, Enver, 41469 Neuss (DE); SOMMER, Stefan, 40627 Düsseldorf (DE); JOB, Moritz Johannes, 40476 Düsseldorf (DE)
(74) Vertreter: terpatent Patentanwälte ter Smitten Eberlein-Van Hoof Rütten Daubert
(86) Internationale Anmeldenummer: PCT/EP2015/071848
(87) Internationale Veröffentlichungsnummer: WO 2017/050362

(56) Entgegenhaltungen:
- WO-A2-2010/145633
- DE-A1-102015 100 987
- US-A1- 2012 060 683

## Beschreibung

Die vorliegende Erfindung betrifft eine Kfz-Vakuumpumpe mit einem Pumpraum, in dem ein Pumpenrotor verdichtend rotiert, und einem Auslassraum, in den das verdichtete Gas aus dem Pumpraum austritt. Die Vakuumpumpe weist eine Trennwand, welche den Pumpraum von dem Auslassraum abtrennt, und wenigstens ein als Rückschlagventil ausgebildetes Auslassventil in der Trennwand auf, durch das das komprimierte Gas aus dem Pumpraum in den Auslassraum austritt.

Eine Kfz-Vakuumpumpe generiert in einem Kraftfahrzeug (Kfz) unabhängig von dem Betriebszustand eines Verbrennungsmotors einen Unterdruck von beispielsweise absolut 100 Millibar, der beispielsweise zum Betrieb eines pneumatischen Bremskraftverstärkers und/oder anderer pneumatisch betriebener Nebenaggregate benötigt wird.

Als Ventilkörper für das Auslassventil wird bei einer solchen Vakuumpumpe aufgrund der einfachen Konstruktion und der hohen Zuverlässigkeit häufig eine Blattfeder verwendet, welche in einer Schließstellung an einem um die Auslassöffnung ausgebildeten Ventilsitz anliegt. Die Betätigung des Auslassventils erfolgt hydraulisch und pneumatisch. Problematisch bei solchen Vorgängen ist die dadurch entstehende Geräuschemission, welche hauptsächlich durch die Expansion des Öi/Luftgemisch verursacht wird. Weitere Geräuschemissionen entstehen durch den beim Schließen mit hohen Beschleunigungen ungebremsten Aufschlag des Ventilkörpers auf dem Ventilsitz.

Aus der EP 1 953 389 A2 ist eine Vakuumpumpe bekannt, bei welcher zur Geräuschreduktion in der Blattfeder des Auslassventils ein Loch vorgesehen ist, um die Druckdifferenz in diesem Bereich zu verringern.

Eine weitere Vakuumpumpe ist aus der DE 102 27 772 A1 bekannt. Zur Geräuschreduktion ist bei dieser Vakuumpumpe in der Nähe der Ventilöffnung ein Kanal ausgebildet, welcher den Pumpraum mit dem Auslassraum verbindet, um die Öffnungs- und Schließbewegung der Blattfeder zu verlangsamen und die Druckdifferenz in diesem Bereich zu verringern.

Bei diesen Vakuumpumpen aus dem Stand der Technik besteht eine dauerhafte Verbindung zwischen dem Pumpraum und dem Auslassraum. Somit ist eine Dichtigkeit der Vakuumpumpe bei geschlossenem Auslassventil nicht gegeben. Daraus ergibt sich das Problem, dass durch diese Maßnahmen der Pumpraum belüftet wird, wodurch die Leistungsaufnahme der Pumpe signifikant verschlechtert wird.

Aus DE 10 2015 100 987 A1 ist eine Vakuumpumpe mit einem Auslassventil bekannt, bei der ein separates Bauteil einen erhabenen Ventilsitz definiert.

Aus WO 2010/145633 A2 ist eine Vakuumpumpe bekannt, die zwei Auslassventile aufweist.

Die Aufgabe der vorliegenden Erfindung liegt somit darin, eine leise Kfz-Vakuumpumpe mit gutem Wirkungsgrad zu schaffen.

Diese Aufgabe wird durch eine Kfz-Vakuumpumpe nach dem unabhängigen Anspruch 1 gelöst.

Bei dieser Kfz-Vakuumpumpe ist der Ventilsitz, welcher um die Ventilöffnung herum vorgesehen ist, erhaben ausgebildet. Der Ventilsitz ist dabei der Teil des Gehäuses, welcher eine Auflagefläche für die Blattfeder die den Ventilkörper bildet, bildet. In geschlossenem Zustand liegt die Blattfeder dabei in einem vorgespannten Zustand dichtend an dem Ventilsitz an, so dass die Pumpe nicht belüftet wird. Dadurch wird der Wirkungsgrad der Pumpe verbessert. Als "erhaben" im Sinne der vorliegenden Erfindung ist eine Ausgestaltung zu verstehen, bei welcher der Bereich des Gehäuses, der den Ventilsitz ausbildet, sich von einem direkt daran angrenzenden Bereich um wenigstens 0,2 mm konstruktiv abhebt. Ein erhabener Ventilsitz hat den Vorteil, dass damit der Ventilsitz klar definiert von dem daran angrenzenden Gehäuse abgegrenzt ist. Bei einer ölgeschmierten Vakuumpumpe wird im Betrieb, zusammen mit dem Gas, Öl aus der Ventilöffnung ausgestoßen, das sich auch auf dem Ventilsitz und der Blattfeder absetzt. Dieses Öl generiert beim Öffnen eine erhebliche Adhäsionskraft zwischen dem Ventilsitz und der Blattfeder. Eine hohe Adhäsionskraft hat den Nachteil, dass die Blattfeder erst bei höheren Auslassdrücken öffnet. Durch höhere Auslassdrücke kommt es zu einer verstärkten Expansion des ÖI/Gas Gemisches am Ventilauslass, welches zu einer erhöhten Geräuschemission führt. Der erhabene Ventilsitz hat somit den Vorteil, dass sich eine Adhäsionskraft nur zwischen Ventilsitz und Blattfeder ausbildet und nicht noch zusätzlich zwischen der Blattfeder und den an den Ventilsitz angrenzenden Bereichen. Dadurch wird die Geräuschemission der Vakuumpumpe reduziert.

Eine radiale Überlappung des Ventilsitzes und der Blattfeder nach der vorliegenden Erfindung beträgt dabei weniger als 1,5 mm, bevorzugt 1,0 mm und besonders bevorzugt jedoch weniger als 0,7 mm. Die Überlappung ist in einem überwiegenden Bereich, d.h. mehr als 50% des Umfangs des Ventilsitzes vorhanden. In einem Befestigungsbereich der Blattfeder, in welchem praktisch keine Öffnungsbewegung stattfindet, bzw. der Ölfilm zwischen Ventilsitz und Blattfeder nicht abreißt, kann die Blattfeder eine größere Überlappung aufweisen. Als Überlappung im Sinne der Erfindung wird der Bereich des Ventilsitzes verstanden, welcher in Kontakt mit der geschlossenen Blattfeder kommt. In diesem Kontaktbereich überlappt die Blattfeder mit dem Ventilsitz. Eine radiale Richtung im Sinne der vorliegenden Erfindung ist eine Richtung, die in der Ebene des Ventilsitzes, senkrecht zu einer Umfangsrichtung des Ventilsitzes verläuft. Durch eine Verringerung der Überlappung wird die Adhäsionskraft zwischen Blattfeder und Ventilsitz reduziert, so dass die Abströmung beim Öffnen harmonisiert wird. Durch die Verringerung der Überlappung öffnet die Blattfeder bereits bei geringeren Auslassdrücken. Dadurch wird eine von dem Auslassdruck abhängige Expansion des ausgelassenen ÖI/Gas Gemisches reduziert. Daraus folgt, dass auch die Geräuschemission reduziert wird, so dass die Vakuumpumpe im Betrieb zusätzlich leiser wird.

Ein radialer Überhang der Blattfeder ist größer als 1,0 mm. Der Wert des radialen Überhangs ist jedoch nicht an jeder Stelle gleich und kann lokal auch unter 1,0 mm betragen. Im Sinne der Erfindung ist unter dem Wert für den radialen Überhang von 1,0 mm zu verstehen, dass ein Mittelwert für den radialen Überhang größer als 1,0 mm ist. Als radialer Überhang nach der vorliegenden Erfindung wird der Bereich der Blattfeder verstanden, der den Ventilsitz in radialer Richtung nach außen überragt. Durch diese Ausgestaltung kann sich zusätzlich ein Luftkissen zwischen Blattfeder und Gehäuse ausbilden. Dieses Luftkissen bremst die Blattfeder bei der Schließbewegung zusätzlich ab, so dass die Geräuschemission weiter verringert werden kann.

Bisher mussten bei der Herstellung der Blattfeder und des Ventilsitzes und bei der Montage der Vakuumpumpe in der Regel enge Fehlertoleranzen eingehalten werden, damit die Blattfeder nach der Montage exakt auf dem Ventilsitz aufliegt. Durch Ausbildung eines Überhanges wird der Bereich, bei dem die Blattfeder in einem ungünstigen Fall den Ventilsitz noch abdeckt, vergrößert. Es ist somit möglich, die Blattfeder und den Ventilsitz mit weniger strengen Fehlertoleranzen herzustellen und zu montieren. Dadurch können die Blattfeder und der Ventilsitz wirtschaftlicher hergestellt werden und die Montage wird erleichtert.

Die Erhabenheit des Ventilsitzes ist mindestens 0,5 mm, bevorzugt mindestens 1,0 mm und besonders bevorzugt mindestens 1,5. Als Erhabenheit im Sinne der Erfindung wird der Abstand zwischen dem Ventilsitz und einer Gehäuseoberfläche verstanden, von welcher der Ventilsitz sich konstruktiv abhebt. Dadurch ist es möglich am Umfang des Ventilsitzes eine ausreichende Fase vorzusehen.

Die in der Vakuumpumpe eingesetzte Blattfeder hat vorzugsweise eine Dicke von 0,15 - 0,2 mm. Als Material wird für die Blattfeder vorzugsweise Uddeholm UHB Stainless 716 Stahl verwendet.

Gemäß einer bevorzugten Ausgestaltung ist der Ventilsitz von wenigstens einer angrenzenden Fase umgeben. Als Fase im Sinne der Erfindung sind Radien, Kantenbrüche oder eine abgeschrägte Fläche zu verstehen, welche an einer Werkstückkante ausgebildet ist. Die Fase verbindet dabei zwei verschiedene Seiten eines Werkstückes.

Die Fase hat die Wirkung, dass sich beim Schließvorgang der Blattfeder zwischen der Fase und der Blattfeder ein zirkuläres Luftpolster mit höherem Druck bildet, welches die Blattfeder abbremst und die Geräuschentwicklung zwischen Ventilsitz und Blattfeder minimiert. Das Geräusch, welches durch ein Anschlagen der Blattfeder an dem Ventilsitz entsteht, wird dadurch erheblich verringert.

Vorzugsweise ist die Fase am inneren Umfang des erhabenen Ventilsitzes ausgebildet. Die Fase grenzt dabei innenseitig, also proximal an den Ventilsitz an. Eine solche Fase hat den Vorteil, dass hierfür keine Konstruktionsänderungen vorgenommen werden müssen. Die Fase kann somit auch noch nachträglich an dem erhabenen Ventilsitz ausgebildet werden. Anstelle der Fase am inneren Umfang oder zusätzlich dazu kann in einer weiteren bevorzugten Ausgestaltung eine Fase am äußeren Umfang des erhabenen Ventilsitzes ausgebildet werden.

In einer bevorzugten Ausgestaltung der Erfindung sind die Ventilöffnung und die Blattfeder nierenförmig ausgebildet und die Blattfeder an einem Längsende fixiert. Dies hat den Vorteil, dass sich das Auslassventil platzsparend in ein Gehäuse unterbringen lässt.

Vorzugsweise sind in einem weiteren Ausführungsbeispiel in der Trennwand zwei Auslassventile ausgebildet. Das erste Auslassventil bildet einen Fluid-Auslass während eines Vorwärtslaufes und das zweite Auslassventil einen Fluid-Auslass während eines Rückwärtslaufes des Rotors. Dies hat den Vorteil, dass die Kfz-Vakuumpumpe in beiden Laufrichtungen des Rotors betrieben werden kann. Die beiden Blattfedern der Auslassventile sind dabei durch einen einzigen gemeinsamen Federkörper gebildet. Dadurch wird die Anzahl an Teilen der Vakuumpumpe reduziert, so dass der Zusammenbau erleichtert wird und eine Verwechselung zwischen den Blattfedern ausgeschlossen wird.

Weitere Einzelheiten und Vorteile der vorliegenden Erfindung ergeben sich aus der nachfolgenden Beschreibung der Ausführungsbeispiele in Verbindung mit den Zeichnungen. In diesen zeigen:
- Figur 1:: Eine Kfz-Vakuumpumpe nach der vorliegenden Erfindung,
- Figur 2:: Eine Schnittdarstellung des Auslassventils der Kfz-Vakuumpumpe nach Fig. 1
- Figur 3:: Eine Draufsicht des Auslassventils der Kfz-Vakuumpumpe nach Fig. 1 gemäß einem zweiten Ausführungsbeispiel.

Figur 1 zeigt eine Kfz-Vakuumpumpe 10 nach der vorliegenden Erfindung. Die Vakuumpumpe 10 bildet einen Pumpraum 12 aus, in welchem ein Gas durch einen rotierenden Pumpenrotor 11 verdichtet wird. Eine Trennwand 22 trennt den Pumpraum 12 von einem Auslassraum 14 ab. In der Trennwand 22 ist eine nierenförmige Ventilöffnung Vorwärtslauf 24₁ und eine nierenförmige Ventilöffnung Rückwärtslauf 24₂ ausgebildet. Zur fluidischen Verbindung des Pumpraums 12 und des Auslassraums 14 weist die Vakuumpumpe 10 ein als Rückschlagventil ausgebildetes Auslassventil Vorwärtslauf 20₁ und ein als Rückschlagventil ausgebildetes Auslassventil Rückwärtslauf 20₂ auf. Die Auslassventile 20₁, 20₂ weisen als Ventilkörper nierenförmige Blattfedern 40₁, 40₂ auf, die in einem geschlossenem Zustand die Ventilöffnungen 24₁, 24₂ verschließen.

In Figur 2 ist eine Schnittdarstellung durch das Auslassventil Vorwärtslauf 20₁ gezeigt. Das Auslassventil Vorwärtslauf 20₁ ist gebildet aus der nierenförmigen Blattfeder 40₁, einem durch das Pumpengehäuse erhaben ausgebildeten Ventilsitz 30 und der den Pumpraum 12 und den Auslassraum 14 verbindenden nierenförmigen Ventilöffnung 24₁. Der mit der Erhabenheit E ausgebildete erhabene Ventilsitz 30 überragt einen direkt an den Ventilsitz 30 angrenzenden Bereich des Pumpengehäuses. Die Ventilöffnung 24₁ wird durch die Blattfeder 40₁, wie in Figur 2 dargestellt, verschlossen. In der Schließstellung liegt die Blattfeder 40₁ mit einer Überlappung U an dem Ventilsitz 30 dichtend an. In einer Öffnungsstellung ist die Blattfeder 40₁ derart gebogen, dass sie beabstandet zu dem Ventilsitz 30 ist. Die Bewegung der Blattfeder 40₁ wird dabei durch einen in Bewegungsrichtung der Blattfeder 40₁ zum Ventilsitz 30 beabstandet vorgesehenen Ventilbegrenzer 45 begrenzt. Um die Geräuschemission zu verringern ist an einer inneren Umfangsfläche und an einer äußeren Umfangsfläche der Ventilöffnung 24₁ jeweils eine Fase 50, 51 vorgesehen. In dem Ausführungsbeispiel nach Figur 2 ist der erhabene Ventilsitz 30 somit von zwei Fasen 50, 51 umgeben. Die Blattfeder 40₁ ist derart ausgebildet, dass sie den Ventilsitz 30 lateral überragt. Die Blattfeder weist damit einen radialen Überhang UH auf. Damit liegen die lateralen Enden der Blattfeder 40₁, in Ausflussrichtung des Fluides, oberhalb eines Bereiches des Pumpengehäuses, welcher an den erhabenen Ventilsitz 30 angrenzt,

Figur 3 zeigt ein zweites Ausführungsbeispiel der vorliegenden Erfindung, bei welchem zwei Auslassventile 20₁, 20₂ vorgesehen sind. Ein Auslassventil 20₁ bildet einen Fluid-Auslass während eines Vorwärtslaufes und das andere Auslassventil 20₂ einen Fluid-Auslass während eines Rückwärtslaufes des Rotors 11. Die Ventilöffnungen 24₁, 24₂ der Auslassventile 20₁, 20₂ sind, in Ausflussrichtung des Fluides, rechts und links von einem Befestigungsmittel 70 vorgesehen. Dieses Befestigungsmittel 70 fixiert einen Federkörper 72, welcher die nierenförmige Blattfedern 40₁, 40₂ ausbildet und den, in Ausflussrichtung des Fluides, oberhalb der Blattfedern 40₁, 40₂ angeordneten einstückigen Ventilbegrenzer 45 zwischen den beiden nierenförmigen Ventilöffnungen 24₁, 24₂ an der Trennwand 22. In Ausflussrichtung des Fluides weist der Ventilbegrenzer 45 rechts und links von dem Befestigungsmittel 70 nierenförmige Ventilbegrenzeröffnungen 74 auf, welche in Ausflussrichtung des Fluides oberhalb der Blattfedern 40₁, 40₂ vorgesehen sind und die lateral durch die Blattfedern 40₁, 40₂ überragt werden. Diese Ventilbegrenzeröffnungen 74 ermöglichen ein leichteres Lösen der Blattfedern 40₁, 40₂ von dem Ventilbegrenzer 45 bei einem Schließvorgang.

### Bezugszeichenliste

- 10: Kfz-Vakuumpumpe
- 11: Pumpenrotor
- 12: Pumpraum
- 14: Auslassraum
- 20₁: Auslassventil Vorwärtslauf
- 20₂: Auslassventil Rückwärtslauf
- 22: Trennwand
- 24₁: Ventilöffnung Vorwärtslauf
- 24₂: Ventilöffnung Rückwärtslauf
- 30: Ventilsitz
- 40₁: Blattfeder Vorwärtslauf
- 40₂: Blattfeder Rückwärtslauf
- 45: Ventilbegrenzer
- 50, 51: Fase
- 70: Befestigungsmittel
- 72: Federkörper
- 74: Ventilbegrenzeröffnung
- E: Erhabenheit
- U: Überlappung
- UH: Überhang

## Patentansprüche

1. Kfz-Vakuumpumpe (10), die ölgeschmiert ist, umfassend:
einen Pumpraum (12), in dem ein Pumpenrotor (11) verdichtend rotiert,
einen Auslassraum (14), in den das verdichtete Gas aus dem Pumpraum (12) austritt,
eine Trennwand (22), die den Pumpraum (12) von dem Auslassraum (14) trennt, und
wenigstens ein als Rückschlagventil ausgebildetes Auslassventil (20₁, 20₂) in der Trennwand (22), durch das das komprimierte Gas aus dem Pumpraum (12) in den Auslassraum (14) austritt,
wobei das Auslassventil (20₁, 20₂) von einer Ventilöffnung (24₁, 24₂) in der Trennwand (22), einem Ventilsitz (30), welcher um die Ventilöffnung (24₁, 24₂) herum vorgesehen ist, und einer Blattfeder (40₁, 40₂) als Ventilkörper gebildet ist, wobei
die Blattfeder (40₁, 40₂) zwischen einer geschlossenen Stellung des Auslassventils (20₁, 20₂), in welcher die Blattfeder (40₁, 40₂) auf dem Ventilsitz (30) aufliegt, und einer geöffneten Stellung des Auslassventils (20₁, 20₂), in welcher die Blattfeder (40₁, 40₂) zu dem Ventilsitz (30) beabstandet ist, bewegbar ist,
der Ventilsitz (30) erhaben ausgebildet ist, **dadurch gekennzeichnet, dass** die radiale Überlappung (U) des Ventilsitzes (30) und der Blattfeder (40₁, 40₂) weniger als 1,5 mm beträgt,
der radiale Überhang (UH) der Blattfeder (40₁, 40₂) größer als 1,0 mm ist, und
die Erhabenheit (E) des Ventilsitzes (30) mindestens 0,5 mm, bevorzugt mindestens 1,0 mm ist.

2. Kfz-Vakuumpumpe (10) nach Anspruch 1, **dadurch gekennzeichnet, dass** der Ventilsitz (30) von wenigstens einer angrenzenden Fase (50, 51) umgeben ist.

3. Kfz-Vakuumpumpe (10) nach Anspruch 2, **dadurch gekennzeichnet, dass** die Fase (50) am inneren Umfang des erhabenen Ventilsitzes (30) ausgebildet ist.

4. Kfz-Vakuumpumpe (10) nach Anspruch 2 oder 3, **dadurch gekennzeichnet, dass** die Fase (51) am äußeren Umfang des erhabenen Ventilsitzes (30) ausgebildet ist.

5. Kfz-Vakuumpumpe (10) nach einem der vorherigen Ansprüche, **dadurch gekennzeichnet, dass** die Ventilöffnung (24₁, 24₂) und die Blattfeder (40₁, 40₂) nierenförmig ausgebildet sind und die Blattfeder (40₁, 40₂) an einem Längsende fixiert ist,

6. Kfz-Vakuumpumpe (10) nach einem der vorherigen Ansprüche, **dadurch gekennzeichnet, dass** in der Trennwand (22) zwei Auslassventile (20₁, 20₂) ausgebildet sind, wobei die beiden Blattfedern (40₁, 40₂) der Auslassventile (20₁, 20₂) durch einen einzigen gemeinsamen Federkörper (72) gebildet sind.

## Claims

1. Oil-lubricated motor vehicle vacuum pump (10) comprising:
a pump chamber (12), in which a pump rotor (11) rotates in a compressing manner,
an outlet chamber (14), into which the compressed gas escapes from the pump chamber (12),
a separating wall (22) which separates the pump chamber (12) from the outlet chamber (14), and
at least one outlet valve (20₁, 20₂) in the separating wall (22), which is designed as a check valve and through which the compressed gas escapes from the pump chamber (12) into the outlet chamber (14),
wherein the outlet valve (20₁, 20₂) is formed by a valve opening (24₁, 24₂) in the separating wall (22), a valve seat (30) which is provided around the valve opening (24₁, 24₂), and a leaf spring (40₁, 40₂) as a valve body,
wherein
the leaf spring (40₁, 40₂) is movable between a closed position of the outlet valve (20₁, 20₂) in which the leaf spring (40₁, 40₂) abuts on the valve seat (30), and an open position of the outlet valve (20₁, 20₂) in which the leaf spring (40₁, 40₂) is spaced from the valve seat (30),
the valve seat (30) is formed with a raised shape,
**characterized in that**
the radial overlap (U) of the valve seat (30) and the leaf spring (40₁, 40₂) is less than 1.5 mm,
the radial projection (UH) of the leaf spring (40₁, 40₂) is larger than 1.0 mm, and
the elevation (E) of the valve seat (30) is at least 0.5 mm, preferably at least 1.0 mm.

2. Motor vehicle vacuum pump (10) of claim 1, **characterized in that** the valve seat (30) is surrounded by at least one adjoining chamfer (50, 51).

3. Motor vehicle vacuum pump (10) of claim 2, **characterized in that** the chamfer (50) is formed at the inner circumference of the raised valve seat (30).

4. Motor vehicle vacuum pump (10) of claim 2 or 3, **characterized in that** the chamfer (51) is formed at the outer circumference of the raised valve seat (30).

5. Motor vehicle vacuum pump (10) of one of the preceding claims, **characterized in that** the valve opening (24₁, 24₂) and the leaf spring (40₁, 40₂) are kidney-shaped and the leaf spring (40₁, 40₂) is fixed at one longitudinal end.

6. Motor vehicle vacuum pump (10) of one of the preceding claims, **characterized in that** two outlet valves (20₁, 20₂) are formed in the separating wall (22), the two leaf springs (40₁, 40₂) of the outlet valves (20₁, 20₂) being formed by a single common spring body (72).

## Revendications

1. Pompe à vide automobile (10), lubrifiée à l'huile, avec:
une chambre de pompage (12) dans laquelle un rotor de pompe (11) tourne en comprimant,
une chambre de sortie (14) dans laquelle le gaz comprimé sort de la chambre de pompage (12),
une paroi de séparation (22) qui sépare la chambre de pompage (12) de la chambre de sortie (14), et
au moins une soupape de sortie (20₁, 20₂) conçue comme un clapet anti-retour dans la paroi de séparation (22) à travers laquelle le gaz comprimé sort de la chambre de pompage (12) dans la chambre de sortie (14),
la soupape de sortie (20₁, 20₂) étant formé comme un corps de soupape à partir d'une ouverture de soupape (24₁, 24₂) dans la paroi de séparation (22), un siège de soupape (30) prévu autour de l'ouverture de soupape (24₁, 24₂) et un ressort à lame (40₁, 40₂), où
le ressort à lame (40₁, 40₂) étant déplaçable entre une position fermée de la soupape de sortie (20₁, 20₂), dans laquelle le ressort à lame (40₁, 40₂) repose sur le siège de soupape (30) et une position ouverte de la soupape de sortie (20₁, 20₂), dans laquelle le ressort à lame (40₁, 40₂) est éloigné du siège de soupape (30),
le siège de soupape (30) est proéminent,
**caractérisée en ce que**
le chevauchement radial (U) du siège de soupape (30) et du ressort à lame (40₁, 40₂) est inférieur à 1,5 mm,
le porte-à-faux radial (UH) du ressort à lame (40₁, 40₂) est supérieur à 1,0 mm, et
la proéminence (E) du siège de soupape (30) est d'au moins 0,5 mm, de préférence d'au moins 1,0 mm.

2. Pompe à vide (10) pour véhicule automobile selon la revendication 1, **caractérisée en ce que** le siège de soupape (30) est entouré d'au moins un biseau adjacent (50, 51).

3. Pompe à vide (10) pour véhicule automobile selon la revendication 2, **caractérisée en ce que** le biseau (50) est formé sur la circonférence intérieure du siège de soupape (30) proéminent.

4. Pompe à vide (10) pour véhicule automobile selon la revendication 2 ou 3, **caractérisée en ce que** le biseau (51) est formé sur la circonférence extérieure du siège de soupape (30) proéminent.

5. Pompe à vide (10) pour véhicule automobile selon l'une quelconque des revendications précédentes, **caractérisée en ce que** l'ouverture de soupape (24₁, 24₂) et le ressort à lame (40₁, 40₂) sont en forme de rein et le ressort à lame (40₁, 40₂) est monté à une extrémité longitudinale.

6. Pompe à vide (10) pour véhicule automobile selon l'une quelconque des revendications précédentes, **caractérisée en ce que** deux soupapes de sortie (20₁, 20₂) sont formées dans la paroi de séparation (22), les deux ressorts à lames (40₁, 40₂) des soupapes de sortie (20₁, 20₂) sont formés par un seul corps de ressort commun (72).
